# FASCICULE DE BREVET EUROPEEN

(11) **EP 0 595 673 B1**
(45) Date de publication et mention de la délivrance du brevet: **04.12.1996**
(21) Numéro de dépôt: 93402421.7
(22) Date de dépôt: 04.10.1993
(51) Int. Cl.: F25J 3/04

(54) **Procédé et installation de production d'azote et d'oxygène**
Verfahren und Anlage zur Herstellung von Stickstoff und Sauerstoff
Process and installation for the production of nitrogen and oxygen

(30) Priorité: 27.10.1992 FR 9212759
(43) Date de publication de la demande: 04.05.1994
(73) Titulaire: L'AIR LIQUIDE, SOCIETE ANONYME POUR L'ETUDE ET L'EXPLOITATION DES PROCEDES GEORGES CLAUDE, F-75321 Paris Cédex 07 (FR)
(72) Inventeur: Arriulou, Pascal, F-94410 Saint Maurice (FR)
(74) Mandataire: Mercey, Fiona Susan

(56) Documents cités:
- EP-A- 0 413 631
- EP-A- 0 446 004
- BE-A- 680 216
- DE-A- 3 035 844

## Description

La présente invention est relative à un procédé de production majoritaire d'azote et minoritaire d'oxygène par distillation d'un mélange gazeux, notamment d'air, du type dans lequel :
- le mélange gazeux est refroidi dans une ligne d'échange puis introduit à un niveau intermédiaire d'une colonne de distillation fonctionnant à une moyenne pression et équipée d'un condenseur de tête et d'un rebouilleur de cuve ;
- du liquide soutiré de la colonne au-dessous du point d'introduction du mélange gazeux est, après détente à une basse pression inférieure à la moyenne pression, vaporisé dans le condenseur de tête ;
- de l'azote gazeux est soutiré en tête de colonne et réchauffé et, pour partie, comprimé à une haute pression supérieure à la moyenne pression, refroidi et introduit dans le rebouilleur pour y être condensé ; et
- une partie au moins de l'azote liquide ainsi obtenu est détendue à la moyenne pression et, éventuellement après épuration, introduite en tête de la colonne.

Un tel procédé, décrit dans EP-A-413.631 en vue de produire uniquement de l'azote, présente l'avantage de pouvoir commander le taux de reflux dans la colonne, indépendamment du débit d'azote produit.

DE-A-30.35.844 décrit un procédé de production d'azote et d'oxygène impur. L'air d'alimentation sert à rebouillir la cuve de la simple colonne et un liquide est soutiré à un niveau intermédiaire de la colonne pour être envoyé au condenseur de tête avec le liquide riche.

L'invention a pour but de perfectionner ce procédé de manière à permettre en outre une production minoritaire d'oxygène.

A cet effet, l'invention a pour objet un procédé du type précité, caractérisé en ce que :
- ledit liquide est soutiré à un niveau intermédiaire entre le niveau d'injection d'air et le rebouilleur et réchauffé dans la ligne d'échange avant d'être évacué comme gaz résiduaire ; et
- du liquide de cuve de la colonne est vaporisé et récupéré en tant que produit minoritaire constitué essentiellement d'oxygène.

Suivant des modes particuliers de réalisation de l'invention :
- le liquide de cuve destiné à constituer ledit produit minoritaire est vaporisé par le rebouilleur et soutiré sous forme gazeuse immédiatement au-dessus de celui-ci ;
- le liquide de cuve destiné à constituer ledit produit minoritaire est détendu puis vaporisé dans un condenseur auxiliaire prévu dans la partie supérieure de la colonne ;
- le condenseur auxiliaire est prévu au-dessous du condenseur de tête ;
- le condenseur auxiliaire est prévu en parallèle avec le condenseur de tête, ledit liquide de cuve étant détendu à une pression inférieure à ladite basse pression.

L'invention a également pour objet une installation destinée à la mise en oeuvre d'un tel procédé. Cette installation, du type comprenant :
- une colonne de distillation fonctionnant sous une moyenne pression et équipée d'un condenseur de tête et d'un rebouilleur de cuve ;
- des moyens pour comprimer, épurer et refroidir le mélange gazeux et l'introduire à un niveau intermédiaire de la colonne ;
- des moyens pour soutirer un liquide à un niveau de la colonne inférieur au niveau d'introduction du mélange gazeux, des moyens pour détendre ce liquide à une basse pression et des moyens pour l'introduire en vue de sa vaporisation dans le condenseur de tête;
- des moyens pour soutirer de l'azote en tête de colonne, et des moyens pour réchauffer, comprimer à une haute pression, refroidir et introduire dans le rebouilleur une partie de cet azote; et
- des moyens pour détendre à la moyenne pression une partie au moins de l'azote liquide issu du rebouilleur et pour l'introduire en tête de la colonne, est caractérisée en ce que :
- le niveau de soutirage dudit liquide est intermédiaire entre le niveau d'introduction du mélange gazeux et le rebouilleur ; et
- il est prévu des moyens pour vaporiser du liquide de cuve de la colonne et pour récupérer le gaz résultant, constitué essentiellement d'oxygène, en tant que produit minoritaire de l'installation.

Des exemples de mise en oeuvre de l'invention vont maintenant être décrits en regard des dessins annexés, sur lesquels les Figures 1 à 3 représentent schématiquement trois modes de réalisation d'une installation de production d'azote et d'oxygène conforme à l'invention.

L'installation représentée à la Figure 1 comprend essentiellement un compresseur d'air 1, un appareil 2 d'épuration de l'air en eau et en CO₂ par adsorption, une ligne d'échange thermique 3, une colonne de distillation 4, une turbine 5 de détente d'air, un échangeur de chaleur auxiliaire 6 et un compresseur d'azote 7. La colonne 4 comporte un condenseur de tête 8 et un rebouilleur de cuve 9. Cette colonne fonctionne sous une pression dite moyenne pression, typiquement de l'ordre de 3 à 5 bars absolus.

L'air à traiter, comprimé par le compresseur 1 à une pression nettement supérieure à la moyenne pression puis épuré en 2, est refroidi jusqu'à une température intermédiaire dans la ligne d'échange thermique 3. Une fraction de l'air est alors sorti de ligne d'échange thermique, détendu à la moyenne pression dans la turbine 5 et introduit à un niveau intermédiaire dans la colonne 4.

Le reste de l'air poursuit son refroidissement jusqu'à liquéfaction et sous-refroidissement et, après détente dans une vanne de détente 10, est introduit dans la colonne 4 au-dessus du premier flux d'air précité.

De l'azote gazeux de production est soutiré en tête de colonne via une conduite 11, réchauffé en 6 puis en 3, et récupéré en tant que premier produit (azote gazeux moyenne pression) via une conduite 12.

Un débit réglable d'azote moyenne pression est prélevé sur la conduite 12 et comprimé à une haute pression par le compresseur 7. Une partie de l'azote haute pression peut constituer un deuxième produit de l'installation, récupéré via une conduite 13, et le reste est recyclé via une conduite 14, refroidi jusqu'au bout froid de la ligne d'échange 3 et envoyé dans le rebouilleur 9, où il se condense.

L'azote liquide ainsi obtenu, sous-refroidi en 6, est détendu dans une vanne de détente 15 et injecté en reflux en tête de la colonne 4, une partie de cet azote liquide pouvant être récupéré en tant que troisième produit (azote liquide sous la haute pression) via une conduite 15A.

Un liquide, dit "liquide riche" est soutiré, via une conduite 16, à un niveau intermédiaire entre le niveau d'introduction de l'air turbiné et le rebouilleur, c'est-à-dire qu'il existe un certain nombre de plateaux de distillation 17 entre la conduite 16 et l'introduction de l'air turbiné et un certain nombre de plateaux 18 au-dessous de la conduite 16. Ce liquide est sous-refroidi en 6, détendu à une basse pression légèrement supérieure à la pression atmosphérique dans une vanne de détente 19 et introduit dans le condenseur 8, où il se vaporise. Le liquide riche vaporisé, après réchauffement en 6 puis dans la ligne d'échange thermique 3, est évacué via une conduite 19 en constituant le gaz résiduaire W de l'installation.

Le liquide de cuve de la colonne, qui refroidit le rebouilleur 9, est constitué d'oxygène à une teneur désirée en impuretés. Un débit de ce liquide relativement faible, de l'ordre de quelques % du débit d'air entrant, est vaporisé par le rebouilleur 9 et soutiré de la colonne sous forme gazeuse immédiatement au-dessus de celui-ci via une conduite 20, c'est-à-dire qu'il n'existe aucun plateau de distillation entre le rebouilleur et cette conduite 20.

Après réchauffement dans la ligne d'échange thermique, cet oxygène gazeux moyenne pression constitue un quatrième produit de l'installation, qui est récupéré via une conduite 21.

On a également représenté sur la Figure 1, une conduite 22 de purge d'oxygène liquide partant de la cuve de la colonne.

On peut ainsi, par le simple choix des nombres de plateaux 17 et 18, produire de l'oxygène sous la pureté désirée, en plus de l'azote, qui constitue le produit largement majoritaire de l'installation. De même que dans le procédé du EP-A-413 631 précité, le reflux de la colonne peut être commandé par le débit d'azote haute pression recyclé en 14, indépendamment de la production d'azote et d'oxygène.

Le mode de réalisation de la Figure 2 ne diffère de celui de la Figure 1 que par la manière dont est obtenu l'oxygène gazeux à partir du liquide de cuve de la colonne.

En effet, dans ce cas, la conduite 20 est supprimée, et une conduite 23 est piquée sur la conduite 22. L'oxygène liquide véhiculé par cette conduite 23 est sous-refroidi en 6, détendu dans une vanne de détente 24 et introduit dans un condenseur auxiliaire 25 monté dans la colonne 4 au-dessous du condenseur de tête 8, pour y être vaporisé. Comme précédemment, l'expression "au-dessous" signifie qu'il existe un certain nombre de plateaux de distillation entre les deux condenseurs.

On produit ainsi de l'oxygène gazeux basse pression, réchauffé dans la ligne d'échange thermique puis récupéré via une conduite 26.

Cette variante permet d'augmenter le reflux dans la colonne 4, en contrepartie de la production de l'oxygène gazeux sous basse pression.

Le mode de la réalisation 3 ne diffère du précédent que par le fait que le condenseur auxiliaire 25 est monté en parallèle avec le condenseur de tête 8 et constitue donc un second condenseur de tête de la colonne. La réalisation de la colonne s'en trouve simplifiée, mais, en revanche, il est nécessaire d'augmenter légèrement la pression du liquide riche vaporisé et donc la pression de l'air entrant.

## Revendications

1. Procédé de production majoritaire d'azote et minoritaire d'oxygène par distillation d'un mélange gazeux, notamment d'air, du type dans lequel :
- le mélange gazeux est refroidi dans une ligne d'échange thermique (3) puis introduit à un niveau intermédiaire d'une colonne de distillation (4) fonctionnant à une moyenne pression et équipée d'un condenseur de tête (8) et d'un rebouilleur de cuve (9) ;
- du liquide soutiré de la colonne au-dessous du point d'introduction du mélange gazeux est, après détente (en 19) à une basse pression inférieure à la moyenne pression, vaporisé dans le condenseur de tête (8);
- de l'azote gazeux (11) est soutiré en tête de colonne et réchauffé et, pour partie, comprimé à une haute pression supérieure à la moyenne pression, refroidi et introduit dans le rebouilleur (9) pour y être condensé ; et
- une partie au moins de l'azote liquide ainsi obtenu est détendue (en 15) à la moyenne pression et, éventuellement après épuration, introduite en tête de la colonne, caractérisé en ce que :
- ledit liquide (96) est soutiré à un niveau intermédiaire entre le niveau d'injection d'air et le rebouilleur et réchauffé dans la ligne d'échange (3) avant d'être évacué comme gaz résiduaire, et
- du liquide de cuve de la colonne est vaporisé et récupéré en tant que produit minoritaire constitué essentiellement d'oxygène.

2. Procédé selon la revendication 1, caractérisé en ce que le liquide de cuve destiné à constituer ledit produit minoritaire est vaporisé par le rebouilleur (9) et soutiré sous forme gazeuse immédiatement au-dessus de celui-ci.

3. Procédé selon la revendication 1,
caractérisé en ce que le liquide de cuve destiné à constituer ledit produit minoritaire est détendu (en 24) puis vaporisé dans un condenseur auxiliaire (25) prévu dans la partie supérieure de la colonne (4).

4. Procédé suivant la revendication 3, caractérisé en ce que le condenseur auxiliaire (25) est prévu au-dessous du condenseur de tête (8).

5. Procédé suivant la revendication 3, caractérisé en ce que le condenseur auxiliaire (25) est prévu en parallèle avec le condenseur de tête (8), ledit liquide de cuve étant détendu (en 24) à une pression inférieure à ladite basse pression.

6. Installation de production majoritaire d'azote et minoritaire d'oxygène par distillation d'un mélange gazeux, notamment d'air, du type comprenant :
- une colonne de distillation (4) fonctionnant sous une moyenne pression et équipée d'un condenseur de tête (8) et d'un rebouilleur de cuve (9);
- des moyens (1, 2, 3, 5) pour comprimer, épurer et refroidir le mélange gazeux et l'introduire à un niveau intermédiaire de la colonne;
- des moyens (16) pour soutirer un liquide à un niveau de la colonne inférieur au niveau d'introduction du mélange gazeux, des moyens (19) pour détendre ce liquide à une basse pression et des moyens pour l'introduire en vue de sa vaporisation dans le condenseur de tête (8);
- des moyens (11) pour soutirer de l'azote en tête de colonne, et des moyens (6, 3, 7, 14) pour réchauffer, comprimer à une haute pression, refroidir et introduire dans le rebouilleur (9) une partie de cet azote; et
- des moyens (15) pour détendre à la moyenne pression une partie au moins de l'azote liquide issu du rebouilleur et pour l'introduire en tête de la colonne;
caractérisée en ce que :
- le niveau de soutirage dudit liquide est intermédiaire entre le niveau d'introduction du mélange gazeux et le rebouilleur (9); et
- il est prévu des moyens (9, 20, 21; 23 à 26) pour vaporiser du liquide de cuve de la colonne et pour récupérer le gaz résultant, constitué essentiellement d'oxygène, en tant que produit minoritaire de l'installation.

7. Installation suivant la revendication 6, caractérisée en ce que la colonne (4) comporte une conduite (20) de soutirage dudit produit minoritaire immédiatement au-dessus du rebouilleur (9).

8. Installation suivant la revendication 6, caractérisée en ce que la colonne (4) comporte un condenseur auxiliaire (25) alimenté par ledit liquide de cuve via une conduite (23) équipée d'une vanne de détente (24).

9. Installation suivant la revendication 8, caractérisée en ce que le condenseur auxiliaire (25) est monté à un niveau inférieur à celui du condenseur de tête (8).

10. Installation suivant la revendication 8, caractérisée en ce que le condenseur auxiliaire (25) est monté en parallèle avec le condenseur de tête (8).

## Patentansprüche

1. Verfahren zur Herstellung von mehrheitlich Stickstoff und minderheitlich Sauerstoff durch Destillation eines Gasgemischs, insbesondere Luft, bei dem
- das Gasgemisch in einer Wärmeaustauschleitung (3) abgekühlt und sodann auf einer Zwischenhöhe einer Destillationskolonne (4) eingeleitet wird, die mit einem mittleren Druck arbeitet und mit einem Kopfkondensator (8) und einem im Sumpf angeordneten Aufkocher (9) versehen ist;
- der Kolonne unterhalb des Einleitungspunkts des Gasgemischs entnommene Flüssigkeit nach Entspannung (bei 19) auf einen niedrigen Druck kleiner als der mittlere Druck in dem Kopfkondensator (8) verdampft wird;
- gasförmiger Stickstoff (11) am Kopf der Kolonne entnommen, erwärmt, teilweise auf einen hohen Druck größer als der mittlere Druck verdichtet, abgekühlt und in den Aufkocher (9) eingeleitet wird, um dort kondensiert zu werden; und
- zumindest ein Teil des so erhaltenen flüssigen Stickstoffs (bei 15) auf den mittleren Druck entspannt und, gegebenenfalls gereinigt, in den Kopf der Kolonne eingeleitet wird, dadurch gekennzeichnet, daß:
- die Flüssigkeit (16) auf einer Zwischenhöhe zwischen der Luftzufuhrhöhe und dem Aufkocher entnommen und in der Austauschleitung (3) erwärmt wird, bevor sie als Restgas ausgeleitet wird, und
- Flüssigkeit aus dem Sumpf der Kolonne verdampft und als aus im wesentlichen Sauerstoff bestehendes Nebenprodukt zurückgewonnen wird.

2. Verfahren nach Anspruch 1, dadurch gekennzeichnet, daß die Sumpfflüssigkeit, die das Nebenprodukt bilden soll, durch den Aufkocher (9) verdampft und unmittelbar oberhalb diesem in gasförmiger Form entnommen wird.

3. Verfahren nach Anspruch 1, dadurch gekennzeichnet, daß die Sumpfflüssigkeit, die das Nebenprodukt bilden soll, entspannt (bei 24) und dann in einem im oberen Teil der Kolonne (4) angeordneten Hilfskondensator (25) verdampft wird.

4. Verfahren nach Anspruch 3, dadurch gekennzeichnet, daß der Hilfskondensator (25) unterhalb des Kopfkondensators (8) angeordnet ist.

5. Verfahren nach Anspruch 3, dadurch gekennzeichnet, daß der Hilfskondensator (25) parallel zu dem Kopfkondensator (8) angeordnet ist und die Sumpfflüssigkeit (bei 24) auf einen Druck kleiner als der niedrige Druck entspannt wird.

6. Vorrichtung zur Herstellung von mehrheitlich Stickstoff und minderheitlich Sauerstoff durch Destillation eines Gasgemischs, insbesondere Luft, umfassend:
- eine unter einem mittleren Druck arbeitende und mit einem Kopfkondensator (8) und einem im Sumpf angeordneten Aufkocher (9) versehene Destillationskolonne (4);
- Mittel (1, 2, 3, 5) zum Verdichten, Reinigen und Abkühlen des Gasgemischs und zum Einleiten desselben auf einer Zwischenhöhe der Kolonne;
- Mittel (16) zum Entnehmen einer Flüssigkeit auf einer Höhe der Kolonne unterhalb der Einleitungshöhe des Gasgemischs, Mittel (19) zum Entspannen dieser Flüssigkeit auf einen niedrigen Druck und Mittel zum Einleiten derselben in den Kopfkondensator (8), um sie zu verdampfen;
- Mittel (11) zum Entnehmen von Stickstoff am Kopf der Kolonne und Mittel (6, 3, 7, 14) zum Erwärmen, Verdichten auf einen hohen Druck, Abkühlen und Einleiten eines Teils dieses Stickstoffs in den Aufkocher (9); und
- Mittel (15) zum Entspannen zumindest eines Teils des durch den Aufkocher abgegebenen flüssigen Stickstoffs auf den mittleren Druck und zum Einleiten desselben in den Kopf der Kolonne; dadurch gekennzeichnet, daß
- die Flüssigkeitsentnahmehöhe zwischen der Einleitungshöhe des Gasgemischs und dem Aufkocher (9) liegt; und
- Mittel (9, 20, 21; 23 bis 26) vorgesehen sind zum Verdampfen der Sumpfflüssigkeit der Kolonne und zum Zurückgewinnen des im wesentlichen aus Sauerstoff bestehenden, resultierenden Gases als Nebenprodukt der Vorrichtung.

7. Vorrichtung nach Anspruch 6, dadurch gekennzeichnet, daß die Kolonne (4) eine Leitung (20) zum Entnehmen des Nebenprodukts unmittelbar oberhalb des Aufkochers (9) umfaßt.

8. Vorrichtung nach Anspruch 6, dadurch gekennzeichnet, daß die Kolonne (4) einen Hilfskondensator (25) umfaßt, der über eine mit einem Druckminderventil (24) versehene Leitung (23) durch die Sumpfflüssigkeit gespeist wird.

9. Vorrichtung nach Anspruch 8, dadurch gekennzeichnet, daß der Hilfskondensator (25) auf einer Höhe niedriger als die des Kopfkondensators (25) angeordnet ist.

10. Vorrichtung nach Anspruch 8, dadurch gekennzeichnet, daß der Hilfskondensator (25) parallel zu dem Kopfkondensator (8) angeordnet ist.

## Claims

1. Process for producing a major proportion of nitrogen and a minor proportion of oxygen by distilling a gaseous mixture, in particular air, of the type in which :
- the gaseous mixture is cooled in a heat exchange line (3) and then introduced at an intermediate level of a distillation column (4) operating at a medium pressure and provided with a head condenser (8) and a vessel reboiler (9);
- liquid withdrawn from the column below the point of introduction of the gaseous mixture is, after expansion (in 19) to a low pressure lower than the medium pressure, vaporized in the head condenser (8);
- gaseous nitrogen (11) is withdrawn at the column head and reheated and, compressed in part to a high pressure greater than the medium pressure, cooled and introduced into the reboiler (9) to be condensed there; and
- at least part of the liquid nitrogen thus obtained is expanded (in 15) to the medium pressure and, possibly after purification, introduced at the head of the column,
characterized in that :
- the said liquid (16) is withdrawn at a level intermediate between the level at which air is injected and the reboiler and reheated in the exchange line (3) before being evacuated as a residual gas, and liquid from the vessel of the column is vaporized and recovered as a minor product consisting substantially of oxygen.

2. Process according to claim 1, characterized in that liquid in the vessel intended to constitute the said minor product is vaporized by the reboiler (9) and withdrawn in gaseous form immediately above the latter.

3. Process according to claim 1, characterized in that the liquid in the vessel intended to constitute the said minor product is expanded (in 24) and then vaporized in an auxiliary condenser (25) provided in the upper part of the column (4).

4. Process according to claim 3, characterized in that the auxiliary condenser (25) is provided below the head condenser (8).

5. Process according to claim 3, characterized in that the auxiliary condenser (25) is provided in parallel with the head condenser (8), the said liquid in the vessel being expanded (in 24) to a pressure lower than the said low pressure.

6. Installation for producing a major proportion of nitrogen and a minor proportion of oxygen by distilling a gaseous mixture, in particular air, of the type comprising :
- a distillation column (4) operating at a medium pressure and provided with a head condenser (8) and a vessel reboiler (9);
- means (1, 2, 3, 5) for compressing, purifying and cooling the gaseous mixture and introducing it at an intermediate level of the column;
- means (16) for withdrawing a liquid at a level of the column lower than the level at which the gaseous mixture is introduced, means (19) for expanding this liquid to a low pressure and means for introducing it with a view to its vaporization in the head condenser (8);
- means (11) for withdrawing nitrogen at the head of the column, and means (6, 3, 7, 14) for reheating, compressing to a high pressure, cooling and introducing part of this nitrogen into the reboiler (9); and
- means (15) for expanding to the medium pressure at least part of the liquid nitrogen coming from the reboiler and for introducing it at the head of the column;
characterized in that :
- the level at which the said liquid is withdrawn is intermediate between the level at which the gaseous mixture is introduced and the reboiler (9); and
- means (9, 20, 21; 23 to 26) are provided for vaporizing liquid from the vessel of the column and for recovering the resulting gas, consisting substantially of oxygen, as the minor product of the installation.

7. Installation according to claim 6, characterized in that the column (4) comprises a pipe (20) for withdrawing the said minor product immediately above the reboiler (9).

8. Installation according to claim 6, characterized in that the column (4) comprises an auxiliary condenser (25) fed by the said liquid from the vessel via a pipe (23) provided with an expansion valve (24).

9. Installation according to claim 8, characterized in that the auxiliary condenser (25) is mounted at a level lower than that of the head condenser (8).

10. Installation according to claim 8, characterized in that the auxiliary condenser (25) is mounted in parallel with the head condenser (8).
